# FASCICULE DE BREVET EUROPEEN

(11) **EP 3 505 301 B1**
(45) Date de publication et mention de la délivrance du brevet: **06.03.2024**
(21) Numéro de dépôt: 18215453.4
(22) Date de dépôt: 21.12.2018
(51) Int. Cl.: B25B 21/00, B25B 13/48

(54) **PROCÉDÉ DE VISSAGE D'UN ÉCROU AUTOUR D'UN TUBE COMPRENANT UNE RÉ-INDEXATION, ET DISPOSITIF CORRESPONDANT**
VERSCHRAUBUNGSVERFAHREN EINER MUTTER UM EIN ROHR, DAS EINE NEUINDEXIERUNG UMFASST, UND ENTSPRECHENDE VORRICHTUNG
METHOD FOR SCREWING A NUT AROUND A TUBE COMPRISING RE-INDEXING, AND CORRESPONDING DEVICE

(30) Priorité: 27.12.2017 FR 1763275
(43) Date de publication de la demande: 03.07.2019
(73) Titulaire: ETABLISSEMENTS GEORGES RENAULT, 44800 Saint Herblain (FR)
(72) Inventeur: METAIS, Laurent, 44830 BOUAYE (FR); BOUSSARD, Vincent, 44300 NANTES (FR); Antoine, DELMAS, 44300 NANTES (FR); ISSE, Xavier, 44100 NANTES (FR); Robert, GUZIOLOWSKI, 44115 HAUTE GOULAINE (FR)
(74) Mandataire: Vidon Brevets & Stratégie

(56) Documents cités:
- DE-U1-202013 105 719
- US-A- 4 064 772
- US-A1- 2009 205 848

## Description

### 1. Domaine de l'invention

Le domaine de l'invention est celui des techniques de vissage d'écrous de raccordement de tubes.

L'invention concerne plus particulièrement la ré-indexation nécessaire :
- à la mise en place d'un dispositif de vissage de ce type sur l'assemblage à serrer, et
- à son retrait de celui-ci.

### 2. Art antérieur

L'industrie recèle de nombreuses applications où un écrou est utilisé pour plaquer un tube contre un élément à alimenter en fluide, comme par exemple un fluide de freinage alimentant des organes de freinage, du carburant alimentant des chambres de combustion d'un moteur thermique, ... Dans ce cas, l'écrou est monté mobile en rotation autour du tube (celui-ci traverse l'écrou) et est serré sur ou dans l'élément à alimenter pour plaquer le tube contre celui-ci et assurer l'étanchéité du raccordement.

La présence du tube empêche l'utilisation d'un outil classique doté d'un organe terminal rotatif apte à coopérer avec l'écrou pour l'entrainer en rotation, i.e. une douille de vissage, ordinairement cylindrique. La présence du tube impose donc l'utilisation d'un outil dont le carter et l'organe terminal présentent une ouverture latérale permettant le passage du tube lorsque ces ouvertures coïncident l'une avec l'autre, i.e. se trouvent alignées.

Le document US 2009/205848 A1 divulgue un dispositif de vissage selon le préambule de la revendication 1.

La figure 1 illustre une vue de dessus de l'extrémité d'un dispositif de vissage permettant le serrage d'un assemblage de ce type. Ce dispositif de vissage comprend classiquement une visseuse V (dont seule l'extrémité est représentée) à l'extrémité de laquelle est assemblé un embout de vissage d'écrous de raccordement de tubes EV. La transmission interne de l'embout de vissage EV coopère avec l'arbre de sortie de la visseuse V, celui-ci étant entrainé en mouvement via la transmission et le moteur interne à la visseuse V.

Ainsi que cela est représenté, l'organe terminal 10 de l'embout de vissage EV est percé en son centre par un trou 100 et présente une ouverture latérale 101 débouchant dans le trou 100. La portion du carter 11 logeant l'organe terminal 10 présente également une ouverture latérale 110.

En référence à la figure 2, le dispositif de vissage peut prendre une position ouverte dans laquelle les ouvertures 101 et 110 coïncident pour permettre l'introduction, ou l'extraction, d'un tube à l'intérieur du trou 100 de l'organe terminal 10.

Pour réaliser une opération de vissage, il est nécessaire, pour pouvoir faire coopérer l'écrou avec l'organe terminal 10, d'engager le tube dans le trou 100 en le passant à travers les ouvertures 110, 101. A la fin d'une opération de vissage, il est nécessaire de dégager le tube du trou 100 en le passant de nouveau à travers les ouvertures 101, 110.

L'engagement d'un tube dans le trou 100 et l'extraction d'un tube du trou 100 supposent donc la mise en oeuvre d'une opération dite de ré-indexation à l'issue de laquelle le dispositif se trouve en position ouverte dans laquelle les ouvertures 101, 110 coïncident.

Une telle ré-indexation est mise en oeuvre à l'issue de chaque opération de vissage de sorte à permettre d'une part le dégagement de la visseuse de l'assemblage en fin de vissage et d'autre part l'engagement de la visseuse sur un autre assemblage pour réaliser une nouvelle opération de vissage.

La figure 3 illustre une vue de dessus d'une portion de la transmission 12 placée entre le moteur et l'organe terminal 100.

Cette portion de transmission 12 comprend dans cet exemple un premier pignon 120 prévu pour être entrainé en rotation alternativement dans le sens du vissage et dans le sens du dévissage par le moteur de la visseuse V. Ce premier pignon 120 engrène avec une cascade de pignons 121 comprenant un premier pignon intermédiaire 1211 engrenant avec deux deuxièmes pignons intermédiaires 1212 qui engrènent à leur tour avec un deuxième pignon 122 lié en rotation avec l'organe terminal 10. La présence des deux deuxièmes pignons intermédiaires 1212 permet de garantir la continuité d'engrènement par un de ceux-ci lorsque l'ouverture 101 dépourvue de dents coïncide avec l'autre deuxième pignon intermédiaire 1212. Le nombre de pignons intégrés dans l'embout de vissage EV dépend de la longueur de celui-ci selon l'application à laquelle il est voué.

Pour réaliser une ré-indexation, la transmission de l'embout de vissage EV peut intégrer une butée arrière contre laquelle bute la transmission dans le sens du dévissage lorsque les ouvertures 101, 110 coïncident.

La figure 4 illustre la portion de transmission 12 de la figure 3 de laquelle le premier pignon 120 a été ôté.

La figure 5 illustre une vue de dessous du premier pignon 120 sur laquelle on observe qu'une butée 1201 forme saillie depuis la face inférieure du premier pignon 120 sur la moitié de sa circonférence. Cette butée 1201 à la forme d'un demi anneau (demie lune).

En référence à la figure 4, le carter 11 loge un cliquet 13 monté mobile en rotation, contre l'effet d'un ressort à lame 14, autour d'un axe sensiblement parallèle à l'axe de rotation du premier pignon 120 dans le carter 11.

Lorsque le moteur du dispositif de vissage est actionné dans le sens du vissage, la butée 1201 du premier pignon 120 glisse contre le cliquet 13 qui se loge dans une gorge 15 prévue à cet effet dans le carter 11. Ceci permet au premier pignon 120 de tourner librement pour entrainer en rotation l'organe terminal 10 en sens vissage via la cascade de pignons 121.

Lorsque le moteur du dispositif de vissage est actionné dans le sens du dévissage, le premier pignon 120 tourne librement jusqu'à ce que le cliquet 13 sorte de sa gorge 15 et que la butée 1201 du premier pignon 30 vienne en prise avec le cliquet 13, la transmission étant alors bloquée en sens dévissage. Dans cette position, les ouvertures 101, 110 coïncident : le dispositif est en position ouverte. En outre, dans cette position, tous les jeux de transmission entre le moteur et le premier pignon 120 sont rattrapés dans le sens de dévissage.

Le dispositif de vissage comprend des moyens de mesure d'au moins une information représentative du couple délivré par le moteur. Lorsque le moteur est mis en oeuvre dans le sens du dévissage, et que la butée 1201 vient en appui contre le cliquet 13, le premier pignon 120 se bloque dans le sens du dévissage induisant une montée du couple délivré par le moteur. Ainsi, lorsque la valeur mesurée par les moyens de mesure d'une information représentative du couple délivré par le moteur dépasse une valeur seuil de butée arrière prédéterminée, correspondant à l'application de la butée 1201 contre le cliquet 13, le contrôleur intégré au dispositif de vissage ou auquel le dispositif de vissage est relié commande l'arrêt du moteur, le dispositif se trouvant en position ouverte.

Pour mener une opération de vissage au moyen d'un tel dispositif, alors qu'il se trouve en position ouverte, un opérateur insère le tube dans le trou 100 de l'organe terminal 10 en le faisant passer à travers les ouvertures latérales 110, 101, puis fait coopérer l'organe terminal avec l'écrou pour permettre son vissage.

Avant d'engager le dispositif de vissage sur l'assemblage à visser, le dispositif de vissage se trouve en position ouverte dans la mesure où il a été réindexé dans cette position à l'issue de l'opération de vissage précédente. Dans une variante, l'outil peut subir une ré-indexation initiale avant le début de l'opération de vissage pour garantir qu'il soit bien en position ouverte si jamais l'organe terminal avait tourné depuis la fin du vissage précédent si bien qu'il ne se trouve plus dans sa position ouverte.

L'opérateur actionne ensuite la gâchette G du dispositif de manière telle que le contrôleur de la visseuse pilote le moteur selon une stratégie de vissage préprogrammée.

A la fin de l'opération de vissage, l'opérateur dégage l'écrou de l'organe terminal en translatant le dispositif de vissage le long de l'axe du tube en l'éloignant de l'écrou de sorte qu'ils ne soient plus en prise l'un avec l'autre. Le tube reste toutefois emprisonné dans le trou 100, à moins que l'opération de vissage ne se soit arrêtée alors que le dispositif se trouvait en position ouverte, ce qui se présente rarement.

L'opérateur lance ensuite une phase de ré-indexation pilotée par le contrôleur de manière à placer le dispositif en position ouverte et ainsi permettre à l'opérateur de dégager le tube du dispositif.

Au cours de cette ré-indexation, le contrôleur commande la mise en rotation de l'organe terminal dans le sens du dévissage jusqu'à ce que l'information représentative du couple délivré par le moteur atteigne la valeur seuil de butée arrière dans laquelle la transmission est bloquée contre la butée arrière et le dispositif se trouve en position ouverte.

Cette solution de l'art antérieur est efficace dans la mesure où elle permet de remettre facilement et avec fiabilité le dispositif en position ouverte pour permettre de le positionner sur un assemblage ou de l'en dégager.

Cette solution peut toutefois encore être améliorée.

En effet, en phase de ré-indexation, le contrôleur suppose que le dispositif de vissage n'est pas engagé avec l'écrou. Ainsi, quand bien même l'opérateur laisse le dispositif de vissage en prise avec l'écrou alors que le contrôleur doit réaliser une ré-indexation, le contrôleur met en oeuvre cette ré-indexation. La ré-indexation se faisant par un entrainement en rotation de l'organe terminal dans le sens du dévissage, sa mise en oeuvre, alors que le dispositif de vissage est encore en prise avec l'écrou, peut conduire à un dévissage partiel de l'écrou qui induit une dégradation de la qualité du serrage, voir un problème de sécurité pour certaines applications critiques (serrage partielle d'une durite de frein par exemple).

### 3. Objectifs de l'invention

L'invention a notamment pour objectif d'apporter une solution efficace à au moins certains de ces différents problèmes.

En particulier, selon au moins un mode de réalisation, un objectif de l'invention est de fournir une technique de ré-indexation d'un dispositif de vissage d'un écrou autour d'un tube qui soit améliorée.

Notamment, l'invention a pour objectif, selon au moins un mode de réalisation, de fournir une telle technique qui soit sure et fiable, c'est-à-dire qui limite le risque de dégrader la qualité d'un vissage.

Un autre objectif de l'invention est, selon au moins un mode de réalisation, de fournir une telle technique qui soit simple et/ou économique.

### 4. Présentation de l'invention

Pour ceci, l'invention propose un procédé de vissage d'un écrou de raccordement de tube à un élément au moyen d'un dispositif de vissage, ledit tube s'étendant à travers ledit écrou, ledit dispositif comprenant un carter, un organe terminal rotatif apte à coopérer avec ledit écrou, un moteur et une transmission aptes à entrainer ledit organe terminal et présentant un jeu de fonctionnement, ledit carter et ledit organe terminal présentant chacun une ouverture latérale permettant, lorsqu'elles coïncident, le passage dudit tube dans l'organe terminal, et définissant ainsi une position ouverte de l'organe terminal.

Selon l'invention, ledit procédé comprend au moins un cycle de vissage comprenant au moins les étapes successives suivantes :
- une étape de mise en place autour du tube du dispositif se trouvant dans la position ouverte, en faisant passer le tube dans les ouvertures latérales du carter et de l'organe terminal ;
- une étape d'engagement de l'organe terminal avec l'écrou ;
- une étape de serrage de l'écrou ;
- une étape de désengagement de l'organe terminal de l'écrou ;
- une étape de retrait du dispositif du tube.

Selon l'invention, ledit procédé comprend, entre l'étape de désengagement de l'organe terminal de l'écrou et l'étape de retrait du dispositif du tube, une étape de ré-indexation au cours de laquelle ledit moteur ramène l'organe terminal dans ladite position ouverte en l'entrainant en rotation dans le sens du vissage.

Ainsi, l'invention permet, en cas de non-désengagement de l'organe terminal en cours de ré-indexation, de supprimer le risque que l'écrou soit desserré.

L'invention permet ainsi de supprimer le risque de dégrader la qualité d'un serrage en cours de ré-indexation.

Selon l'invention, ledit dispositif comprenant une butée, ladite transmission se trouvant en butée arrière contre ladite butée lorsque ledit organe terminal se trouve en position ouverte après avoir été entrainé par ledit moteur dans le sens du dévissage, ledit procédé comprenant une étape de mesure en temps réel d'au moins une information représentative d'un couple de dévissage, ledit procédé comprenant, à la suite de l'étape de ré-indexation, une étape de retour en butée arrière comprenant successivement :
- une sous-étape d'entrainement dudit moteur en sens vissage d'un angle K prédéterminé ;
- une sous-étape d'entrainement dudit moteur en sens dévissage jusqu'à ce que ladite information représentative d'un couple de dévissage dépasse un seuil de butée arrière prédéterminé correspondant à la mise en butée de la transmission contre ladite butée, ledit organe terminal se trouvant dans ladite position ouverte.

La précision de la position ouverte en fin de serrage est ainsi améliorée tout en minimisant le risque de dévissage de l'écrou grâce à une rotation dans le sens du dévissage d'une angle K que l'on choisira pour correspondre à un angle de rotation de l'organe terminal compris entre 5 et 15 degrés.

Selon une caractéristique possible, ledit dispositif comprenant une butée, ladite transmission se trouvant en butée arrière contre ladite butée lorsque ledit organe terminal se trouve en position ouverte après avoir été entrainé par ledit moteur dans le sens du dévissage, ledit procédé comprenant une étape de mesure en temps réel d'au moins une information représentative d'un couple de dévissage, ledit procédé comprenant, en amont de l'étape de serrage, une étape de retour en butée arrière comprenant successivement :
- une sous-étape d'entrainement dudit moteur en sens vissage d'un angle K prédéterminé ;
- une sous-étape d'entrainement dudit moteur en sens dévissage jusqu'à ce que ladite information représentative d'un couple de dévissage dépasse un seuil de butée arrière prédéterminé correspondant à la mise en butée de la transmission contre ladite butée, ledit organe terminal se trouvant dans ladite position ouverte.

Ainsi lorsque l'étape de retour en butée arrière est réalisée en amont de l'étape de serrage, elle procure une position d'indexation en butée fiable qui permettra à l'issue du serrage une étape de ré indexation précise du fait que les moyens de contrôle de la visseuse peuvent calculer la position de ré-indexation à partir d'un angle correspondant à une position ouverte fiable obtenue lors de la mise en butée, tout en évitant une rotation dans le sens du dévissage à l'issue du serrage susceptible d'induire un desserrage de l'écrou.

Selon une caractéristique possible, un procédé selon l'invention comprend au démarrage de l'étape de serrage, une étape d'enregistrement d'une position angulaire absolue X du moteur correspondant à une position angulaire ouverte de l'organe terminal, ledit jeu de fonctionnement étant rattrapé dans le sens de vissage, l'étape de ré-indexation comprenant une étape de pilotage du moteur dans le sens vissage à une position angulaire absolue A, telle que : $A = X + \left(N+1\right) W ,$
W étant une valeur d'angle prédéterminée pour correspondre à l'angle parcouru par le moteur lorsque l'organe terminal parcoure 1 tour
N étant le nombre entier de fois que l'angle W est parcouru par le moteur entre sa position angulaire absolue X et sa position angulaire absolue Y à la fin de l'étape de serrage.

Le pilotage de la ré-indexation ne dépend que de la position X, de la valeur N comptée et/ou mesurée et/ou calculée, et du paramétrage W, ce qui simplifie la mise en oeuvre et raccourci le temps total du cycle de vissage.

Selon une caractéristique possible, lorsque l'étape de retour en butée arrière est réalisée à la suite de l'étape de ré-indexation, le procédé comprend, au démarrage de l'étape de serrage, une étape d'enregistrement de la position angulaire absolue X' du moteur correspondant à une position angulaire ouverte O de l'organe terminal, ledit jeu de fonctionnement étant rattrapé dans le sens de dévissage, l'étape de ré-indexation comprenant une étape de pilotage du moteur dans le sens horaire à une position angulaire absolue A, telle que : $A = X ′ + \left(N+1\right) W + J$
W étant une valeur d'angle prédéterminée correspondant à l'angle parcouru par le moteur lorsque l'organe terminal réalise 1 tour ;
J étant une valeur d'angle prédéterminée correspondant à l'angle parcouru par le moteur entre la position dans laquelle le jeu est rattrapé dans le sens de dévissage et la position dans laquelle le jeu est rattrapé dans le sens de vissage;
N étant le nombre entier de fois que l'angle W est parcouru par le moteur entre la position angulaire absolue X' + J et sa position angulaire absolue Y à la fin de l'étape de serrage.

Grâce au retour en arrière et au paramétrage de J, la position ouverte est garantie précisément avec une mise en oeuvre simple.

Selon une caractéristique possible, lorsque l'étape de retour en butée arrière est réalisée en amont de l'étape de serrage, le procédé comprend une étape d'enregistrement de la position angulaire absolue X" du moteur correspondant à une position angulaire ouverte O de l'organe terminal obtenue après la mise en butée de la transmission contre ladite butée à l'issue de l'étape d'entrainement dudit moteur en sens de dévissage, ledit jeu de fonctionnement étant rattrapé dans le sens de dévissage, l'étape de ré-indexation comprenant une étape de pilotage du moteur dans le sens horaire à une position angulaire absolue A, telle que : $A = X " + \left(N+1\right) W + J$
W étant une valeur d'angle prédéterminée correspondant à l'angle parcouru par le moteur lorsque l'organe terminal réalise 1 tour ;
J étant une valeur d'angle prédéterminée correspondant à l'angle parcouru par le moteur entre la position dans laquelle le jeu est rattrapé dans le sens de dévissage et la position dans laquelle le jeu est rattrapé dans le sens de vissage;
N étant le nombre entier de fois que l'angle W est parcouru par le moteur entre la position angulaire absolue X" + J et sa position angulaire absolue Y à la fin de l'étape de serrage.

Grâce au retour en arrière et au paramétrage de J, la position ouverte est garantie précisément avec une mise en oeuvre simple.

Selon une caractéristique possible, l'étape de ré-indexation comprend une phase de vérification que l'opérateur a désengagé ledit organe terminal dudit écrou.

On évite ainsi de serrer l'écrou à une valeur de couple supérieure au couple objectif.

Selon une caractéristique possible, ladite phase de vérification comprend :
- une mesure en temps réel d'au moins une information représentative du couple de vissage appliqué audit organe terminal,
- une comparaison de ladite au moins une information représentative du couple mesurée à un seuil de désengagement prédéterminé,
- un arrêt de ladite étape de ré-indexation lorsque ladite au moins une information représentative du couple mesurée devient supérieure audit seuil. Ceci permet une mise en oeuvre simple de la phase de vérification.

L'invention concerne également un dispositif de vissage d'un écrou de raccordement de tube à un élément, ledit tube s'étendant à travers ledit écrou, ledit dispositif comprenant un carter, un organe terminal rotatif apte à coopérer avec ledit écrou, un moteur et une transmission aptes à entrainer l'organe terminal, ledit carter et ledit organe terminal présentant chacun une ouverture latérale permettant, lorsqu'elles coïncident, le passage dudit tube, et définissant ainsi une position ouverte de l'organe terminal.

Un tel dispositif peut être mis en oeuvre pour réaliser des cycles de vissage successifs et comprend des moyens de pilotage aptes à piloter le moteur en rotation pour réaliser le serrage de l'écrou.

Selon l'invention, ledit dispositif comprend des moyens de ré-indexation aptes à ramener ledit organe terminal en position ouverte à la fin d'un serrage, par une rotation dans le sens vissage.

Selon l'invention, un tel dispositif comprend :
- des moyens de mesure d'au moins une information représentative du couple de dévissage transmis à l'organe terminal,
- une butée, ladite transmission se trouvant en butée arrière contre ladite butée lorsque ledit organe terminal se trouve en position ouverte après avoir été entrainé par ledit moteur dans le sens du dévissage,
lesdits moyens de pilotage étant aptes, au cours d'un cycle de vissage, à :
- piloter le moteur dans le sens vissage d'un angle K prédéterminé ;
- piloter le moteur dans le sens dévissage jusqu'à ce que ladite information représentative d'un couple de dévissage dépasse un seuil de butée arrière prédéterminé correspondant à la mise en butée de la transmission contre ladite butée, ledit organe terminal se trouvant dans ladite position ouverte.

Selon une caractéristique possible, les moyens de ré-indexation comprennent :
- des moyens d'enregistrement de la position angulaire absolue X du moteur lorsque l'organe terminal est en position ouverte et que ledit jeu de fonctionnement est rattrapé dans le sens de vissage ;
- des moyens de mesure et/ou de calcul du nombre entier N de fois que le moteur parcoure, depuis la position angulaire absolue X, un angle W prédéterminé correspondant à l'angle parcouru par le moteur lorsque l'organe terminal effectue un tour ;
lesdits moyens de ré-indexation étant aptes à piloter le moteur à une position angulaire absolue A = X + (N+1)W pour ramener l'organe terminal en position ouverte.

Selon une caractéristique possible, les moyens de ré-indexation comprennent :
- des moyens d'enregistrement de la position angulaire absolue X', X" du moteur lorsque l'organe terminal est en position ouverte et que ledit jeu de fonctionnement est rattrapé dans le sens de dévissage ;
- des moyens de mesure et/ou de calcul du nombre entier N de fois que le moteur parcoure, depuis la position angulaire absolue X', X", un angle W prédéterminé correspondant à l'angle parcouru par le moteur lorsque l'organe terminal effectue un tour ;
lesdits moyens de ré-indexation étant aptes à piloter le moteur à une position angulaire absolue A = X',X" + (N+1)W + J pour ramener l'organe terminal (10) en position ouverte, J étant une valeur d'angle prédéterminée correspondant à l'angle parcouru par le moteur entre la position dans laquelle le jeu est rattrapé dans le sens de dévissage et la position dans laquelle le jeu est rattrapé dans le sens de vissage.

Selon une caractéristique possible, un tel dispositif comprend :
- des moyens de mesure d'au moins une information représentative du couple transmis à l'organe terminal dans le sens vissage ;
- des moyens de vérification du désengagement de l'organe terminal de l'écrou lorsque lesdits moyens de pilotage pilotent le moteur dans le sens vissage, lesdits moyens de vérification du désengagement de l'organe terminal de l'écrou étant aptes à :
   - comparer le couple mesuré à une valeur seuil de désengagement prédéterminée ;
   - stopper le moteur lorsque le couple mesuré dépasse la valeur seuil de désengagement.

L'invention concerne également un produit programme d'ordinateur, comprenant des instructions de code de programme pour la mise en oeuvre d'un procédé selon l'une quelconque des variantes décrites précédemment, lorsque ledit programme est exécuté sur un ordinateur.

L'invention concerne également un médium de stockage lisible par ordinateur et non transitoire, stockant un produit programme d'ordinateur selon l'invention.

### 5. Liste des figures

D'autres caractéristiques et avantages de l'invention apparaîtront à la lecture de la description suivante de modes de réalisation particuliers, donnée à titre de simple exemple illustratif et non limitatif, et des dessins annexés parmi lesquels :
- la figure 1 illustre une vue partielle de dessus d'un dispositif de vissage en position non ouverte ;
- la figure 2 illustre une vue partielle de dessus d'un dispositif de vissage en position ouverte ;
- la figure 3 illustre une vue partielle de dessus de l'intérieur d'un embout de vissage ;
- la figure 4 illustre l'embout de vissage de la figure 3 sans un des pignons et la figure 5 illustre une vue de dessous de ce pignon ;
- la figure 6a illustre une vue en perspective d'une visseuse selon l'invention ;
- la figure 6b illustre un contrôleur d'un dispositif de vissage selon l'invention ;
- les figures 7, 8 et 14 illustrent un procédé de vissage selon l'invention avec une ré-indexation sans retour en butée arrière ;
- les figures 9, 10, 11 et 15 illustrent un procédé de vissage selon l'invention avec ré-indexation avec retour en butée arrière en début de vissage ;
- les figures 12, 13, et 16 illustre un procédé de vissage selon l'invention avec une ré-indexation suivi d'un retour en butée arrière ;
- la figure 17 illustre une variante d'un dispositif selon l'invention.

### 6. Description de modes de réalisation particuliers

### 6.1. Dispositif de vissage

### 6.1.1. Architecture générale

La figure 6 illustre un exemple de visseuse selon l'invention.

Une telle visseuse 1 comprend classiquement un carter 16 logeant un moteur 17 et une transmission 18 et à l'extrémité duquel est placé un arbre de sortie 19 susceptible d'être entrainé en rotation par le moteur via la transmission.

La visseuse comprend également un embout de vissage 20 identique à l'embout de vissage EV décrit en relation avec les figures 1 à 5. Il n'est donc pas décrit plus en détail de nouveau ici. Toutefois, le mécanisme de butée arrière est optionnel si bien que la butée 1201, le cliquet 13, la lame 14 et la gorge 15 peuvent ne pas être mis en oeuvre.

L'arbre de sortie 19 est lié en rotation avec le premier pignon 120. Pour cela, le premier pignon comprend en son centre une empreinte femelle 1202 à l'intérieur de laquelle vient se loger l'extrémité de l'arbre de sortie 19 de forme complémentaire.

La visseuse est reliée à un contrôleur 21 par voie filaire et/ou sans fil. Dans une variante, le contrôleur peut être intégré à la visseuse.

Ce contrôleur 21 permet de manière connue en soit d'assurer l'alimentation en énergie de la visseuse et de la commander pour mettre en oeuvre des stratégies de vissage préprogrammées. Le contrôleur peut être externe à la visseuse ou intégré dans celle-ci. Il comprend notamment une unité de traitement 210 équipée par exemple d'un microprocesseur, une mémoire vive 211, une mémoire morte 212 contenant un programme d'ordinateur comprenant des instructions de code de programme pour l'exécution d'un procédé de vissage selon l'invention qui comprend une phase de ré-indexation, un module d'émission/réception filaire ou sans fil 213 lui permettant de communiquer avec la visseuse et éventuellement avec d'autres équipements tel qu'un réseau informatique, ce module d'émission/réception incluant :
- un récepteur pour recevoir des signaux délivrés par les différents moyens de mesure (capteur) intégrés à la visseuse ;
- un émetteur pour émettre des commandes vers la visseuse.

La visseuse comprend également un module d'émission/réception 214 pour communiquer avec le contrôleur.

Le contrôleur comprend également une interface d'entrée-sortie 215, une interface utilisateur pour gérer un moyen d'introduction de commande 216 (clavier, écran tactile, souris, ...), un moyen d'affichage 217 (écran, afficheur, voyant lumineux) et éventuellement, un moyen d'émission d'un signal sonore 218 sur une fréquence audible, un connecteur 219 pour l'alimentation électrique, au moins un onduleur 220 pour alimenter le moteur.

La visseuse comprend des moyens de mesure d'au moins une information représentative du couple de serrage, qui est proportionnel au couple délivré par le moteur. Il peut par exemple s'agir d'un capteur de couple 22 à élément déformant portant des jauges de contraintes placé dans la transmission, et/ou d'un capteur 23 mesurant le courant consommé par le moteur ou autre. Ces moyens de mesure sont reliés au contrôleur.

La visseuse comprend également des moyens de mesure en temps réel 24 d'au moins une information représentative de l'angle de rotation de l'organe terminal 10 dans le carter. Il peut par exemple s'agir d'un capteur d'angle prenant la forme d'un codeur placé au niveau du rotor du moteur ou ailleurs dans la transmission, ou autre. Ils permettent en fait de connaitre la position angulaire de n'importe quel élément de la transmission connaissant la position qu'il occupe dans celle-ci par rapport à la position des moyens de mesure de l'angle.

Un tel dispositif de vissage est classiquement mis en oeuvre pour réaliser une pluralité d'opérations de vissage (encore appelées opérations de serrage) successives.

### 6.1.2. Moyens de ré-indexation sans système de butée arrière

On présente, en référence avec les figures 7 et 8, un premier mode de réalisation de ré-indexation en particulier pour un dispositif de vissage ne comprenant pas de mécanisme de butée arrière.

La figure 7 représente le pilotage du moteur effectué par le contrôleur.

A l'issue de chaque opération de vissage, une ré-indexation est mise en oeuvre pour placer l'organe terminal dans sa position ouverte, c'est-à-dire dans laquelle son ouverture 101 coïncide avec celle du carter 11. La visseuse comprend donc des moyens de ré-indexation aptes à placer, lors d'une étape de ré-indexation, l'organe terminal dans sa position ouverte.

Ces moyens de ré-indexation comprennent le contrôleur et les moyens de mesure d'au moins une information représentative de l'angle de rotation de l'organe terminal.

Pour cela, le contrôleur et les moyens de mesure d'au moins une information représentative de l'angle de rotation de l'organe terminal 10 sont aptes à déterminer au moins une information représentative de la position angulaire de l'organe terminal dans le carter dans sa position ouverte. Le contrôleur est apte à enregistrer cette valeur dans sa mémoire comme étant égale à X. La valeur X correspond par exemple à la valeur de la position angulaire absolue du moteur mesurée par le capteur d'angle situé sur le rotor lorsque l'organe terminal est en position ouverte.

Le contrôleur est programmé pour déterminer, à la fin d'un vissage, une information représentative de la position finale de l'organe terminal, c'est-à-dire la position dans laquelle il se trouve à l'issue d'une opération de vissage. Par exemple, le contrôleur est apte, via le capteur d'angle, à mesurer une position angulaire absolue ou à compter et/ou à calculer le nombre entier N de fois que le moteur parcoure un angle W entre la position angulaire absolue X du moteur lorsque l'organe terminal est en position ouverte en début de vissage et la position angulaire absolue Y du moteur en fin de vissage. Cette valeur d'angle W peut être paramétrée dans le contrôleur pour correspondre à l'angle à parcourir par le moteur pour que l'organe terminal effectue un tour, ceci sans qu'il n'y ait de perte de contact entre les éléments de la transmission.

La valeur W peut donc être paramétrée pour être fonction du dispositif de vissage et plus particulièrement de son rapport de transmission R (W = 360 * R, W étant exprimé en degrés).

Ainsi, lorsqu'à la fin d'un vissage, un opérateur ordonne au contrôleur de mener une opération de ré-indexation, le contrôleur est apte à agir sur le moteur pour ramener l'organe terminal essentiellement dans sa position ouverte. Pour cela, il entraine l'organe terminal, dans le sens du vissage, dans sa position d'ouverture en tenant compte des valeurs N et X, mesurées et/ou calculées.

De préférence, le contrôleur pilote le moteur pour lui faire atteindre la position angulaire absolue A telle que : $A = X + \left(N+1\right) W$

Pour préciser ce fonctionnement, la figure 8 représente la position angulaire de l'organe terminal en fonction de la position angulaire du moteur.

Le contrôleur est apte à enregistrer une valeur représentative de la position angulaire X du moteur mesurée par le capteur d'angle lorsque l'organe terminal est en position ouverte. Cette valeur peut être de manière non limitative enregistrée lors d'un étalonnage du dispositif, au début d'un vissage après insertion du dispositif autour du tube, à la fin de la ré-indexation, etc...

De préférence, cette valeur est enregistrée au moment du démarrage du vissage. Cela permet d'utiliser l'appui de la gâchette pour le démarrage du serrage comme information d'entrée que la position X doit être enregistrée.

Afin de réaliser le vissage, le contrôleur actionne le moteur pour entrainer l'organe terminal dans le sens du vissage et réaliser le serrage de l'écrou par exemple jusqu'à ce qu'un couple de serrage objectif et/ou un angle de serrage objectif soient atteints. Lorsqu'une information de fin de serrage parvient au contrôleur (couple de serrage atteint, angle de serrage atteint, etc...), le contrôleur stoppe le moteur qui se trouve alors dans une position Y. L'organe terminal est lui aussi dans une position angulaire quelconque Q. Afin de réindexer le dispositif de vissage pour permettre son retrait du tube, le contrôleur pilote le moteur pour le ramener dans la position A dans le sens du vissage afin de ramener l'organe terminal dans sa position ouverte.

Ainsi, le moteur, et donc l'organe terminal, est toujours entrainé dans le sens du vissage. De cette manière, si lors de la ré-indexation, l'opérateur n'a pas désengagé le dispositif de l'écrou, il ne risque pas de desserrer celui-ci.

Dans une variante de réalisation, le dispositif de vissage comprend des moyens de vérification du désengagement de l'outil de l'écrou en phase de ré-indexation.

Dans ce cas, le contrôleur est apte, pendant la ré-indexation, à vérifier que le couple de serrage ne dépasse pas un couple seuil prédéterminé de non désengagement. Cela peut être effectué par exemple au moyen des moyens de mesure d'une information représentative du couple de serrage (par exemple le capteur à jauges de contrainte ou de courant). S'il détecte que l'information représentative du couple de serrage dépasse, au cours d'une ré-indexation, cette valeur seuil de non désengagement, alors il déduit que l'organe terminal n'a pas été dégagé de la vis ou de l'écrou et commande l'arrêt du moteur. Cela permet de garantir que le dispositif de vissage a bien été désengagé de l'écrou afin de ne pas resserrer celui-ci en cours de ré-indexation.

Ce mode de réalisation permet de garantir un retour en position du dispositif de vissage en position ouverte avec une mise en oeuvre simple et sans risque de nuire à la qualité de serrage, c'est-à-dire sans risque de desserrage ou de sur-serrage pendant la ré-indexation.

### 6.1.3. Moyens de ré-indexation avec système de butée arrière

On présente, en référence avec les figures 9 à 13, un deuxième mode de réalisation de ré-indexation en particulier pour un dispositif de vissage comprenant un système de butée arrière.

Ce mode de réalisation vise à garantir que la position X enregistrée correspond bien à une position ouverte de l'organe terminal pour fiabiliser la ré-indexation à l'issue du vissage.

Dans ce cas, les moyens de ré-indexation comprennent, outre le contrôleur et les moyens de mesure d'au moins une information représentative de l'angle de rotation de l'organe terminal, les moyens de mesure d'au moins une information représentative du couple de serrage (encore appelé couple de vissage).

Un tel système de butée arrière (encore appelé système de retour en butée) peut comprendre un mécanisme de butée arrière du type de celui présenté auparavant, en référence aux figures 3 à 5. Ce système comprend également :
- des moyens de détection d'au moins une information représentative du couple de dévissage (il peut par exemple s'agir des moyens de mesure d'au moins une information représentative du couple de serrage), et
- des moyens de détection du dépassement par cette information du seuil de butée arrière (il peut s'agir du contrôleur programmé à cet effet).

Dans une première variante, le retour en butée arrière s'effectue avant la réalisation d'une opération de serrage. Il peut être effectué avant ou après l'insertion du dispositif autour du tube. Pour cela, le contrôleur est apte à piloter le moteur de la manière représentée à la figure 9.

Ainsi, le contrôleur peut entrainer le moteur dans le sens du vissage d'un angle K prédéterminé correspondant à un angle du premier pignon 120 permettant au cliquet 13 de se placer sous l'effet du ressort à lame 14 dans une position dans laquelle il s'étend en dehors de la gorge 15 de sorte qu'il est prêt à venir contre la butée 1201 du premier pignon 120 consécutivement à une mise en rotation du moteur dans le sens du dévissage. Cette valeur d'angle K est déterminée lors de la conception du dispositif et peut être paramétrée dans le contrôleur. Le contrôleur entraine ensuite le moteur dans le sens de dévissage jusqu'à ce que la butée du premier pignon 120 entre en contact avec le cliquet 13 et entraine une montée en couple détectée par contrôleur. Le contrôleur est alors apte à enregistrer la position angulaire du moteur comme étant la position X" lorsqu'il détecte l'atteinte du seuil de butée arrière.

En fin de serrage, afin de réindexer l'organe terminal pour le placer dans la position ouverte et pouvoir dégager le tube, le contrôleur est apte à piloter le moteur pour lui faire atteindre la position angulaire A telle que A = X" + J + (N+1)W. La valeur J correspond à l'angle parcouru par le moteur pour rattraper le jeu dans la transmission entre le moteur et l'organe terminal.

En effet, à chaque changement de sens de rotation du dispositif de vissage, le moteur, avant d'entrainer la rotation de l'organe terminal, doit tourner d'un certain angle afin de rattraper le jeu présent dans la transmission. Ce jeu est nécessaire au bon fonctionnement des éléments de la transmission et du fait du rapport de réduction de la transmission peut représenter côté moteur un angle assez important (voir plusieurs tours). La figure 11 illustre ainsi cette influence du jeu dans la transmission entre le moteur et l'organe terminal. Lorsque l'organe terminal est entrainé dans le sens de dévissage et que le jeu est rattrapé, le dispositif se trouve dans la position 1. C'est-à-dire que si le moteur s'arrête et reprend dans le sens de dévissage, l'organe terminal est toujours entrainé. De même, lorsque l'organe terminal est entrainé dans le sens de vissage et que le jeu est rattrapé, le dispositif se trouve dans la position 2. Si le moteur s'arrête et reprend dans le sens de vissage, l'organe terminal est toujours entrainé. Par contre, si l'organe est dans la position 1 (après un entrainement dans le sens de dévissage, par exemple lors d'un retour butée) et que le moteur change de sens et tourne dans le sens de vissage (par exemple pour réaliser un serrage), il faut que le moteur parcoure un angle J afin de rattraper le jeu avant d'entrainer réellement l'organe terminal.

Dans le cas du retour en butée, le fait de piloter le moteur dans le sens du dévissage jusqu'à la butée permet de s'assurer que l'organe terminal est dans la position ouverte, mais également que la transmission se trouve dans la position 1. Le pilotage du moteur lors de la ré-indexation doit donc tenir compte de la valeur J à rattraper pour déterminer la position A à laquelle amener le moteur. Cette valeur J peut être déterminée lors de la conception du dispositif de vissage et paramétrée dans le contrôleur.

Pour préciser le fonctionnement de ce mode de réalisation, la figure 10 présente la position angulaire de l'organe terminal en fonction de la position angulaire du moteur, dans le cas d'un retour en butée avant vissage.

Ainsi, avant le début du serrage, par exemple avant l'insertion du dispositif autour du tube, le contrôleur pilote le moteur pour réaliser un retour en butée arrière. Pour cela, il pilote le moteur dans le sens de vissage d'un angle K prédéterminé afin de faire parcourir un angle compris entre 5 et 15 degrés au premier pignon 120 (et donc à l'organe terminal) pour déclencher le cliquet 13 du système de butée. Le moteur est ensuite entrainé dans le sens de dévissage jusqu'à la détection de l'atteinte du seuil de butée arrière. L'organe terminal est alors de façon garantie en position ouverte et le contrôleur enregistre la valeur de la position angulaire du moteur comme étant la position X".

Après le serrage, le moteur est dans une position Y, l'organe terminal étant dans une position quelconque Q. Pour réindexer l'organe terminal, le contrôleur va alors piloter le moteur pour lui faire atteindre la position A = X" + J + (N+1)W.

Cette solution permet de garantir une ré-indexation dans le sens de vissage plus précise et ne dépendant que du paramétrage de J et de W.

Dans une deuxième variante, le retour en butée arrière est effectué en fin de vissage après le désengagement du dispositif de l'écrou.

Ce mode de fonctionnement est représenté à la figure 12. Comme présenté auparavant, à la fin du vissage, le contrôleur pilote le moteur dans le sens de vissage pour réindexer l'organe terminal en position ouverte. Pour cela, il entraine le moteur à la position A = X' + J + (N+1)W. De préférence, cette valeur X' est enregistrée au moment du démarrage du vissage. Cela permet d'utiliser l'appui de la gâchette pour le démarrage du serrage comme information d'entrée que la position X' doit être enregistrée. Afin de garantir que la position A correspond réellement à la position ouverte de l'organe terminal, le contrôleur va alors piloter le moteur pour effectuer un retour en butée arrière. Pour cela, le moteur est entrainé dans le sens de vissage d'un angle K prédéterminé nécessaire pour le déclenchement du cliquet de la butée. Afin d'empêcher le desserrage de l'écrou lors de la mise en oeuvre du retour butée, cet angle est relativement faible, c'est-à-dire qu'il est inférieur à un angle correspondant au niveau de l'organe terminal à un angle de desserrage de l'écrou.

Le moteur est ensuite entrainé dans le sens de dévissage jusqu'à la l'atteinte du seuil de butée arrière.

Cette solution garantie une position de l'organe terminal ouverte à la fin du retour en butée même dans le cas d'une imprécision dans le paramétrage du dispositif.

La figure 13 précise ce mode de fonctionnement.

Le contrôleur pilote le moteur pour réaliser le vissage. Au démarrage de celui-ci, il enregistre la position X' du moteur correspondant à la position ouverte de l'organe terminal. A la fin du serrage, le moteur est alors en position Y, l'organe terminal étant alors dans une position quelconque Q. Afin de réindexer l'organe terminal dans la position ouverte, le contrôleur pilote le moteur pour lui faire atteindre la position A = X' + J + (N+1)W. Il est à noter que la position X' correspondant à une position atteinte après une rotation dans le sens de dévissage (ayant eu lieu lors du retour en butée du vissage précédent), il est nécessaire de tenir compte de la valeur de J pour déterminer la position A.

Des moyens de vérification du désengagement de l'outil de l'écrou en phase de ré-indexation peuvent être également mis en oeuvre au sein d'un dispositif avec système de butée arrière.

Quels que soient le mode de réalisation et/ou la variante mise en oeuvre, le contrôleur est programmé pour réaliser chacune des étapes d'un procédé selon l'invention correspondant.

### 6.2. Procédé

### 6.2.1. Sans retour en butée arrière

Un exemple d'un premier mode de réalisation d'un procédé de vissage d'un écrou autour d'un tube selon l'invention va à présent être décrit. Ce procédé, qui est représenté à la figure 14, s'applique à un dispositif de vissage sans système de butée arrière.

Le procédé comprend une première étape 61 de mise en place du dispositif autour du tube. Dans cette étape, alors que la visseuse se trouve en position ouverte, l'opérateur peut passer le tube à travers les ouvertures 110, 101 du carter 11 et de l'organe terminal 10 pour l'insérer dans le trou 100 de l'organe terminal 10.

Dans une étape 62 d'engagement avec l'écrou, l'opérateur peut ensuite faire coopérer l'organe terminal avec l'écrou à serrer en faisant coulisser le dispositif le long du tube.

Une étape 63 de serrage de l'écrou peut alors être mise en oeuvre. Cette étape de serrage est par exemple démarrée par un appui de l'opérateur sur la gâchette de la visseuse. Au démarrage du serrage, le contrôleur enregistre la position angulaire absolue X du moteur (étape 68).

L'étape de serrage est ensuite classiquement gérée par le contrôleur 21 selon une stratégie de vissage préprogrammée dans celui-ci.

Au cours du serrage, au moins une information représentative du couple de serrage et au moins une information représentative de l'angle de vissage de l'organe terminal sont mesurées en temps réel.

Le vissage se poursuit classiquement jusqu'à ce que le contrôleur détecte que l'angle de vissage objectif et/ou le couple de serrage objectifs au(x)quel(s) il est souhaité de serrer l'écrou soi(en)t atteint(s).

Pendant ou à l'issue du vissage, le contrôleur 21 compte et/ou calcule puis enregistre (étape 630) le nombre entier N de fois que le moteur parcoure un angle W entre la position X du moteur lorsque l'organe terminal est en position ouverte en début de vissage et la position Y du moteur en fin de vissage, l'angle W étant enregistré dans le contrôleur et correspondant à l'angle à parcourir par le moteur pour que l'organe terminal effectue un tour.

L'opérateur peut alors désengager l'organe terminal de l'écrou (étape 64).

A la fin de l'étape de serrage 63, la visseuse ne se trouve généralement pas en position ouverte. L'opérateur ne peut donc pas dégager la visseuse de l'assemblage, le tube restant emprisonné dans le trou 100 de l'organe terminal 10.

L'opérateur peut ensuite commander le contrôleur 21 pour lancer l'étape de ré-indexation 65, une étape 65 de ré-indexation est en conséquence mise en oeuvre de sorte à placer la visseuse essentiellement en position ouverte et permettre à l'opérateur de désengager la visseuse de l'assemblage.

Au cours de cette ré-indexation, le contrôleur 21 pilote (étape 650) l'entrainement de l'organe terminal 10 dans le sens du vissage jusqu'à ce que l'organe terminal 10 atteigne une position ouverte. Le contrôleur 21 tient pour cela compte de la position angulaire absolue X enregistrée et de l'information N pour déterminer la position angulaire absolue A jusqu'à laquelle piloter le moteur en appliquant la formule : $A = X + \left(N+1\right) W$

Le contrôleur pilote alors le moteur pour le ramener, dans le sens du vissage, dans la position A correspondant à l'atteinte par le dispositif de sa position ouverte.

Dans une variante, pendant l'étape de ré-indexation, une vérification (étape 653) du désengagement de la visseuse de l'assemblage peut être mise en oeuvre. Celle-ci permet de s'assurer que l'opérateur a désengagé l'organe terminal 10 de l'écrou de sorte que l'entrainement en sens vissage de l'organe terminal 10 n'induise pas un sur serrage de l'écrou.

Au cours de cette vérification 653, le contrôleur 21 vérifie si le couple de vissage mesuré en temps réel atteint la valeur seuil prédéterminée de non désengagement de sorte à savoir si le dispositif de vissage est ou non désengagé de l'écrou (étape 653). Cette valeur est prédéterminée pour correspondre à la détection d'un sur-serrage. Tant que cette valeur seuil n'est pas atteinte, l'entrainement de l'organe terminal en sens vissage vers la position A se poursuit. Si cette valeur seuil prédéterminée est atteinte, alors l'opérateur n'a pas désengagé l'organe terminal 10 de l'écrou et le contrôleur 21 stoppe la ré-indexation (étape 654).

Après avoir dégagé le dispositif de vissage de l'écrou, l'opérateur pourra lancer une nouvelle ré-indexation pour finaliser la ré-indexation inachevée.

Une fois la ré-indexation effectuée, la position ouverte de l'organe terminal étant atteinte, l'opérateur peut alors retirer le dispositif du tube (étape 66).

Il est à noter que dans ce cas, l'organe terminal étant toujours entrainé dans le sens de vissage, le jeu de fonctionnement est toujours rattrapé dans le sens de vissage.

### 6.2.2. Avec retour en butée arrière

Deux exemples d'un deuxième mode de réalisation d'un procédé de vissage selon l'invention est à présent en référence aux figures 15 et 16. De tels procédés s'appliquent à un dispositif de vissage comprenant un système de butée arrière.

Ces procédés sont identiques à celui selon le premier mode de réalisation à ceci près qu'ils comprennent une étape 67, 67' de retour en butée arrière pouvant être mise en oeuvre avant le lancement d'une opération de vissage ou à l'issue d'une ré-indexation.

### i. Retour en butée arrière avant vissage

En référence à la figure 15, l'étape de retour en butée arrière 67 est effectuée avant vissage. Dans ce cas, cette étape peut par exemple être mise en oeuvre avant la mise en place du dispositif autour du tube, ou encore avant l'engagement de l'organe terminal avec l'écrou...

Au cours de l'étape 67 de retour en butée arrière, le contrôleur 21 pilote dans un premier temps le moteur pour le faire tourner d'un angle K prédéterminé dans le sens de vissage (étape 671), puis dans le sens du dévissage jusqu'à ce qu'il se trouve dans la position ouverte (étape 672).

Plus précisément, l'organe terminal 10 est entrainé en rotation dans le sens du dévissage jusqu'à ce que la butée 1201 vienne en appui contre le cliquet 13 si bien que la transmission en sens dévissage est bloquée.

Pour cela, le contrôleur compare le couple de dévissage mesuré à la valeur seuil prédéterminée de couple en butée arrière et stoppe le moteur lorsque cette valeur est atteinte. L'organe terminal 10 se trouve alors en position ouverte. Le contrôleur enregistre (étape 673) alors la position angulaire du moteur comme étant la position X".

L'opérateur peut ensuite lacer une opération de vissage classique (étape 63) à l'issue de laquelle sera mise en oeuvre une étape 64 de désengagement de la visseuse de la vis, puis une étape de ré-indexation dans le sens du vissage (étape 65) au cours de laquelle le contrôleur détermine la position dans laquelle ramener le moteur pour placer l'organe terminale en position ouverte selon la formule (étape 651) : $A = X " + J + \left(N+1\right) W$

Le contrôleur pilote alors le moteur pour le ramener, dans le sens du vissage, dans la position A correspondant à l'atteinte par le dispositif de sa position ouverte, puis le procédé se poursuit comme dans le premier mode de réalisation.

### ii. Retour en butée arrière après ré-indexation

En référence à la figure 16, l'étape de retour en butée arrière 67' est effectuée directement après l'étape de ré-indexation.

Le contrôleur enregistre donc, au démarrage du serrage, la position X' du moteur correspondant à la position ouverte de l'organe terminal (68).

Il réalise alors le serrage (étape 63) puis effectue l'étape de ré-indexation 65 dans laquelle il pilote le moteur en sens de vissage pour le faire parvenir à la position A = X' + J + (N+1) W (étape 652).

Le contrôleur 21 déclenche alors l'étape de retour en butée 67' dans laquelle il pilote dans un premier temps le moteur pour le faire tourner d'un angle K prédéterminé dans le sens de vissage (étape 671'), puis dans le sens du dévissage jusqu'à ce qu'il se trouve dans la position ouverte (étape 672').

Plus précisément, l'organe terminal 10 est entrainé en rotation dans le sens du dévissage jusqu'à ce que la butée 1201 vienne en appui contre le cliquet 13 si bien que la transmission en sens dévissage est bloquée.

Pour cela, le contrôleur compare le couple de dévissage mesuré à la valeur seuil prédéterminée de couple en butée arrière et stoppe le moteur lorsque cette valeur est atteinte. L'organe terminal 10 se trouve alors en position ouverte.

### 6.3. Dispositif

Un procédé tel que décrit ci-dessus peut être mis en oeuvre par un dispositif de vissage tel que représenté schématiquement à la figure 17. Un tel dispositif de vissage, par exemple une visseuse portative telle que présentée auparavant, comprend un carter (16), un organe terminal rotatif (10) ayant une empreinte configurée pour pouvoir s'engager avec l'écrou afin d'entrainer l'écrou en rotation pour réaliser le serrage. Il comprend également un moteur (17) apte à entrainer l'organe terminal (10) en rotation. Une transmission (18) est classiquement placée entre le moteur (17) et l'organe terminal (10) pour réaliser une réduction entre la rotation du moteur (17) et celle de l'organe terminal (10).

Le carter (16) et l'organe terminal (10) présentent chacun une ouverture latérale permettant, lorsqu'elles coïncident, le passage dudit tube. Ainsi, l'organe terminal (10) est en position ouverte lorsqu'il est dans une position angulaire dans laquelle son ouverture latérale coïncide avec celle du carter (16) de manière à laisser passer le tube.

Le dispositif comprend en outre des moyens de pilotage (21) aptes à piloter le moteur (17) en rotation. Il s'agit par exemple du contrôleur de la visseuse. Ces moyens de pilotage (21) sont aptes notamment à piloter le moteur (17) pour réaliser une ou plusieurs stratégie(s) de serrage prédéterminée(s). Par exemple, ils sont aptes à lancer le moteur (17) en rotation pour réaliser un serrage, et à le stopper lorsqu'une information de fin de serrage lui parvient (atteinte d'un couple de serrage prédéfini, atteinte d'un angle de serrage prédéfini, etc...). Le dispositif peut donc comporter des moyens de mesure de différentes informations de serrage pour transmettre ces dernières aux moyens de pilotage (21). Il peut s'agir par exemple du capteur de couple à jauges de contrainte, et du capteur d'angle tels que présentés auparavant.

Selon l'invention, les moyens de pilotage (21) comprennent également des moyens de ré-indexation (42) aptes à ramener l'organe terminal (10) en position ouverte après le serrage, par une rotation dans le sens horaire. Ces moyens de ré-indexation (42) peuvent être le contrôleur en lui-même ou un module intégré dans celui-ci. En ramenant l'organe terminal (10) dans la position ouverte, les moyens de ré-indexation (42) permettent de retirer le tube du dispositif. Cette ré-indexation est effectuée dans le sens horaire afin de ne pas dévisser l'écrou si l'organe terminal n'est pas retiré de l'écrou. Pour cela, les moyens de ré-indexation (42) sont aptes à déterminer la position A à laquelle piloter le moteur (17) pour remettre l'organe terminal (10) dans la position ouverte.

De manière plus précise, les moyens de ré-indexation (42) comprennent des moyens d'enregistrement (46) de la position X du moteur (17) lorsque l'organe terminal (10) est en position ouverte. Par exemple, les moyens de ré-indexation (42) sont aptes, après une phase dans laquelle l'organe terminal (10) est en position ouverte (par exemple après avoir réalisé une ré-indexation, ou après un engagement du dispositif autour du tube), à enregistrer la position angulaire du moteur (17) mesurée par le capteur d'angle. De préférence, les moyens de ré-indexation sont aptes à enregistrer la position angulaire X lorsque l'opérateur appuie sur la gâchette pour lancer le démarrage du serrage. Ils comprennent également des moyens (47) de mesure et/ou de calcul du nombre entier N de fois que le moteur (17) parcoure, depuis la dernière position X enregistrée, un angle W paramétré pour correspondre à l'angle parcouru par le moteur (17) lorsque l'organe terminal (10) effectue un tour. Ces moyens de mesures (47) peuvent consister en un compteur de tours du moteur ou en le capteur d'angle, les moyens de ré-indexation (42) étant aptes à recalculer le nombre N à partir du paramétrage de W et du rapport de réduction du dispositif de vissage. Les moyens de ré-indexation (42) sont alors aptes à piloter le moteur (17) à une position A = X + (N+1)W pour finir le tour de l'organe terminal (10) dans le sens horaire et ramener ainsi l'organe terminal (10) en position ouverte.

Dans un mode de réalisation, le dispositif comprend un système de butée arrière comprenant des moyens de blocage (44) de la rotation de l'organe terminal (10) dans le sens antihoraire lorsque celui-ci se trouve en position ouverte. Ce système permet de garantir une position ouverte précise de l'organe terminal (10). Pour mettre en oeuvre ce système, le dispositif comprend dans ce cas des moyens (43) de mesure du couple transmis à l'organe terminal dans le sens antihoraire. Il peut s'agir par exemple d'un capteur de couple à jauge de contrainte, et notamment du même capteur que celui utilisé pour mesurer le couple de serrage. Les moyens de pilotage (21) sont alors aptes à piloter le moteur (17) dans le sens horaire d'un angle paramétré K, à piloter le moteur (17) dans le sens antihoraire, et à stopper la rotation antihoraire du moteur (17) lorsque le couple mesuré par les moyens de mesure de couple (43) devient supérieur à une valeur seuil. Cela permet de mettre en oeuvre l'étape de butée du procédé tel que décrit auparavant. Dans ce cas, les moyens de ré-indexation (42) sont aptes à prendre en compte le jeu dans la transmission, comme décrit auparavant, afin de ramener l'organe terminal (10) en position ouverte, en pilotant le moteur (17) à la position A = X', X" + (N+1)W + J.

Afin d'éviter un sur-serrage de l'écrou, les moyens de pilotage (21) sont aptes à mettre en oeuvre une phase de vérification du désengagement de l'organe terminal de l'écrou lorsqu'ils pilotent le moteur (17) dans le sens horaire. Cette phase peut être mise en oeuvre lors de la ré-indexation de l'organe terminal (10) ou lors de l'avancée de l'angle K dans le cas du retour en butée après que le serrage ait été effectué. Pour cela, le dispositif comprend des moyens (45) de mesure du couple transmis à l'organe terminal dans le sens horaire. Il peut s'agir par exemple d'un capteur de couple à jauges de contrainte, et notamment le même capteur de couple utilisé pour la mesure du couple de serrage de l'écrou, ou pour la mesure du couple transmis à l'organe terminal dans le sens antihoraire dans le cas du retour en butée. Lorsqu'ils déclenchent une telle phase de vérification, les moyens de pilotage (21) sont alors aptes à comparer le couple mesuré à une valeur seuil et à stopper le moteur (17) lorsque le couple mesuré dépasse la valeur seuil.

## Revendications

1. Procédé de vissage d'un écrou de raccordement de tube à un élément au moyen d'un dispositif de vissage, ledit tube s'étendant à travers ledit écrou, ledit dispositif comprenant un carter (16), un organe terminal rotatif (10) apte à coopérer avec ledit écrou, un moteur (17) et une transmission aptes à entraîner ledit organe terminal (10) et présentant un jeu de fonctionnement, ledit carter (16) et ledit organe terminal (10) présentant chacun une ouverture latérale permettant, lorsqu'elles coïncident, le passage dudit tube dans l'organe terminal (10), et définissant ainsi une position ouverte de l'organe terminal (10),
ledit procédé comprenant au moins un cycle de vissage comprenant au moins les étapes successives suivantes :
- une étape (61) de mise en place autour du tube du dispositif se trouvant dans la position ouverte, en faisant passer le tube dans les ouvertures latérales du carter et de l'organe terminal (10) ;
- une étape (62) d'engagement de l'organe terminal (10) avec l'écrou ;
- une étape (63) de serrage (3) de l'écrou ;
- une étape (64) de désengagement de l'organe terminal (10) de l'écrou ;
- une étape (66) de retrait du dispositif du tube ;
**caractérisé en ce que** ledit procédé comprend, entre l'étape (64) de désengagement de l'organe terminal de l'écrou et l'étape (66) de retrait du dispositif du tube, une étape (65) de ré-indexation au cours de laquelle ledit moteur ramène l'organe terminal (10) dans ladite position ouverte en l'entrainant en rotation dans le sens du vissage,
ledit dispositif comprenant une butée, ladite transmission se trouvant en butée arrière contre ladite butée lorsque ledit organe terminal se trouve en position ouverte après avoir été entraîné par ledit moteur dans le sens du dévissage, ledit procédé comprenant une étape de mesure en temps réel d'au moins une information représentative d'un couple de dévissage,
ledit procédé comprenant une étape (67, 67') de retour en butée arrière comprenant successivement:
- une sous-étape (671, 671') d'entrainement dudit moteur (17) en sens vissage d'un angle K prédéterminé ;
- une sous-étape (672, 672') d'entrainement dudit moteur (17) en sens dévissage jusqu'à ce que ladite information représentative d'un couple de dévissage dépasse un seuil prédéterminé correspondant à la mise en butée de la transmission contre ladite butée, ledit organe terminal se trouvant dans ladite position ouverte,
ladite étape (67, 67') de retour en butée arrière étant mise en oeuvre en amont de l'étape de serrage (63) ou à la suite de l'étape de ré-indexation (65).

2. Procédé selon la revendication 1 comprenant, au démarrage de l'étape de serrage (63), une étape (68) d'enregistrement d'une position angulaire absolue X' du moteur (17) correspondant à une position angulaire ouverte O de l'organe terminal (10), ledit jeu de fonctionnement étant rattrapé dans le sens de dévissage, l'étape de ré-indexation (65) comprenant une étape de pilotage du moteur (651) dans le sens horaire à une position angulaire absolue A, telle que : $A = X ′ + \left(N+1\right) W + J$
W étant une valeur d'angle prédéterminée correspondant à l'angle parcouru par le moteur (17) lorsque l'organe terminal (10) réalise 1 tour ;
J étant une valeur d'angle prédéterminée correspondant à l'angle parcouru par le moteur entre la position dans laquelle le jeu est rattrapé dans le sens de dévissage et la position dans laquelle le jeu est rattrapé dans le sens de vissage;
N étant le nombre entier de fois que l'angle W est parcouru par le moteur (17) entre la position angulaire absolue X' + J et sa position angulaire absolue Y à la fin de l'étape de serrage (63).

3. Procédé selon la revendication 1 comprenant une étape (673) d'enregistrement d'une position angulaire absolue X" du moteur (17) correspondant à une position angulaire ouverte O de l'organe terminal (10) obtenue après la mise en butée de la transmission contre ladite butée à l'issue de l'étape (672) d'entrainement dudit moteur en sens de dévissage, ledit jeu de fonctionnement étant rattrapé dans le sens de dévissage, l'étape de ré-indexation (65) comprenant une étape de pilotage du moteur (652) dans le sens horaire à une position angulaire absolue A, telle que : $A = X " + \left(N+1\right) W + J$
W étant une valeur d'angle prédéterminée correspondant à l'angle parcouru par le moteur (17) lorsque l'organe terminal (10) réalise 1 tour ;
J étant une valeur d'angle prédéterminée correspondant à l'angle parcouru par le moteur entre la position dans laquelle le jeu est rattrapé dans le sens de dévissage et la position dans laquelle le jeu est rattrapé dans le sens de vissage;
N étant le nombre entier de fois que l'angle W est parcouru par le moteur (17) entre la position angulaire absolue X" + J et sa position angulaire absolue Y à la fin de l'étape de serrage (63).

4. Procédé selon l'une des revendications 1 à 3 dans lequel l'étape de ré-indexation (65) comprend une phase (653) de vérification que l'opérateur a désengagé ledit organe terminal (10) dudit écrou.

5. Procédé selon la revendication 4 dans lequel ladite phase (653) de vérification comprend :
- une mesure en temps réel d'au moins une information représentative du couple de vissage appliqué audit organe terminal (10),
- une comparaison de ladite au moins une information représentative du couple mesurée à un seuil de désengagement prédéterminé,
- un arrêt de ladite étape de ré-indexation (65) lorsque ladite au moins une information représentative du couple mesurée devient supérieure audit seuil.

6. Dispositif de vissage d'un écrou de raccordement de tube à un élément, ledit tube s'étendant à travers ledit écrou, ledit dispositif comprenant un carter (16), un organe terminal rotatif (10) apte à coopérer avec ledit écrou, un moteur (17) et une transmission aptes à entraîner l'organe terminal et présentant un jeu de fonctionnement, ledit carter (16) et ledit organe terminal (10) présentant chacun une ouverture latérale permettant, lorsqu'elles coïncident, le passage dudit tube, et définissant ainsi une position ouverte de l'organe terminal,
ledit dispositif pouvant être mis en oeuvre pour réaliser des cycles de vissage successifs et comprenant des moyens de pilotage (21) aptes à piloter le moteur (17) en rotation pour réaliser le serrage de l'écrou, dispositif comprenant des moyens de ré-indexation (42) aptes à ramener ledit organe terminal (10) en position ouverte à la fin d'un serrage, par une rotation dans le sens vissage, **caractérisé en ce que** ledit dispositif comprend:
- des moyens de mesure (43) d'au moins une information représentative du couple de dévissage transmis à l'organe terminal (10),
- une butée, ladite transmission se trouvant en butée arrière contre ladite butée lorsque ledit organe terminal se trouve en position ouverte après avoir été entraîné par ledit moteur dans le sens du dévissage,
lesdits moyens de pilotage (21) étant aptes au cours d'un cycle de vissage, à :
- piloter le moteur (17) dans le sens vissage d'un angle K prédéterminé ;
- piloter le moteur (17) dans le sens dévissage jusqu'à ce que ladite information représentative d'un couple de dévissage dépasse un seuil de butée arrière prédéterminé correspondant à la mise en butée de la transmission contre ladite butée, ledit organe terminal se trouvant dans ladite position ouverte.

7. Dispositif selon la revendication 6 **caractérisé en ce que** les moyens de ré-indexation (42) comprennent :
- des moyens d'enregistrement (46) de la position angulaire absolue X', X" du moteur lorsque l'organe terminal (10) est en position ouverte et que ledit jeu de fonctionnement est rattrapé dans le sens de dévissage ;
- des moyens de mesure et/ou de calcul (47) du nombre entier N de fois que le moteur (17) parcoure, depuis la position angulaire absolue X', X", un angle W prédéterminé correspondant à l'angle parcouru par le moteur (17) lorsque l'organe terminal (10) effectue un tour ;
lesdits moyens de ré-indexation étant aptes à piloter le moteur (17) à une position angulaire absolue A = X', X" + (N+1)W + J pour ramener l'organe terminal (10) en position ouverte, J étant une valeur d'angle prédéterminée correspondant à l'angle parcouru par le moteur entre la position dans laquelle le jeu est rattrapé dans le sens de dévissage et la position dans laquelle le jeu est rattrapé dans le sens de vissage.

8. Dispositif selon l'une des revendications 6 à 7 **caractérisé en ce qu'**il comprend :
- des moyens de mesure (45) d'au moins une information représentative du couple transmis à l'organe terminal dans le sens vissage ;
- des moyens de vérification du désengagement de l'organe terminal de l'écrou lorsque lesdits moyens de pilotage pilotent le moteur (17) dans le sens vissage, lesdits moyens de vérification du désengagement de l'organe terminal de l'écrou étant aptes à :
- comparer le couple mesuré à une valeur seuil de désengagement prédéterminée ;
- stopper le moteur (17) lorsque le couple mesuré dépasse la valeur seuil de désengagement.

9. Dispositif selon l'une quelconque des revendications 6 à 8 comprenant un contrôleur.

10. Produit programme d'ordinateur, comprenant des instructions de code de programme pour la mise en oeuvre d'un procédé selon l'une quelconque des revendications 1 à 5, lorsque ledit programme est exécuté sur ledit contrôleur d'un dispositif de vissage selon la revendication 9.

11. Médium de stockage lisible par ordinateur et non transitoire, stockant un produit programme d'ordinateur selon la revendication 10.

## Patentansprüche

1. Verfahren zur Verschraubung einer Rohranschlussmutter an einem Element mittels einer Verschraubungsvorrichtung, wobei das Rohr sich durch die Mutter erstreckt, wobei die Vorrichtung ein Gehäuse (16), ein drehbares Endorgan (10), das geeignet ist, mit der Mutter zusammenzuwirken, einen Motor (17) und ein Getriebe umfasst, die geeignet sind, das Endorgan (10) anzutreiben, und ein Betriebsspiel aufweisen, wobei das Gehäuse (16) und das Endorgan (10) jeweils eine seitliche Öffnung aufweisen, die, wenn sie zusammenfallen, den Durchgang des Rohrs in dem Endorgan (10) ermöglichen und somit eine geöffnete Position des Endorgans (10) definieren,
wobei das Verfahren mindestens einen Verschraubungszyklus umfasst, der mindestens die folgenden aufeinanderfolgenden Schritte umfasst:
- einen Schritt (61) zum Platzieren der sich in der geöffneten Position befindlichen Vorrichtung um das Rohr, indem das Rohr durch die seitlichen Öffnungen des Gehäuses und des Endorgans (10) geführt wird;
- einen Schritt (62) zum Ineingriffbringen des Endorgans (10) mit der Mutter;
- einen Schritt (63) zum Anziehen (3) der Mutter;
- einen Schritt (64) zum Außereingriffbringen des Endorgans (10) von der Mutter;
- einen Schritt (66) zum Entfernen der Vorrichtung von dem Rohr;
**dadurch gekennzeichnet, dass** das Verfahren zwischen dem Schritt (64) zum Außereingriffbringen des Endorgans aus der Mutter und dem Schritt (66) zum Entfernen der Vorrichtung von dem Rohr einen Schritt (65) zum Neuindexieren umfasst, während dem der Motor das Endorgan (10) in die geöffnete Position rückführt, indem er es in der Richtung der Verschraubung drehbar antreibt,
wobei die Vorrichtung einen Anschlag umfasst, wobei sich das Getriebe in hinterem Anschlag gegen den Anschlag befindet, wenn sich das Endorgan in der geöffneten Position befindet, nachdem es von dem Motor in Aufschraubrichtung angetrieben wurde, wobei das Verfahren einen Schritt der Echtzeitmessung von mindestens einer Information umfasst, die für ein Aufschraubmoment repräsentativ ist,
wobei das Verfahren einen Schritt (67, 67') zur Rückkehr zum hinteren Anschlag umfasst, der aufeinanderfolgend Folgendes umfasst:
- einen Teilschritt (671, 671') zum Antreiben des Motors (17) in der Verschraubungsrichtung um einen vorbestimmten Winkel K;
- einen Teilschritt (672, 672') zum Antreiben des Motors (17) in der Aufschraubrichtung, bis die Information, die für ein Aufschraubmoment repräsentativ ist, einen vorbestimmten Schwellenwert überschreitet, der dem Inanschlagbringen des Getriebes gegen den Anschlag entspricht, wobei das Endorgan sich in der geöffneten Position befindet,
wobei der Schritt (67, 67') zur Rückkehr zum hinteren Anschlag dem Schritt (63) zum Anziehen vorgeschaltet oder im Anschluss an den Schritt (65) zum Neuindexieren durchgeführt wird.

2. Verfahren nach Anspruch 1, das beim Start des Verschraubungsschritts (63) einen Schritt (68) zum Aufzeichnen einer Absolutwinkelposition X' des Motors (17) umfasst, die einer geöffneten Winkelposition O des Endorgans (10) entspricht, wobei das Betriebsspiel in der Aufschraubrichtung ausgeglichen wird, wobei der Schritt (65) zum Neuindexieren einen Schritt zur Steuerung des Motors (651) im Uhrzeigersinn zu einer Absolutwinkelposition A umfasst, derart dass: $A = X ′ + \left(N+1\right) W + J$
wobei W ein vorbestimmter Winkelwert ist, der dem Winkel entspricht, der vom Motor (17) zurückgelegt wird, wenn das Endorgan (10) eine Umdrehung ausführt;
J ein vorbestimmter Winkelwert ist, der dem Winkel entspricht, der vom Motor zwischen der Position, in der das Spiel in der Aufschraubrichtung ausgeglichen wird, und der Position zurückgelegt wird, in der das Spiel in der Verschraubungsrichtung ausgeglichen wird;
N die Ganzzahl der Male ist, die der Winkel W von dem Motor (17) zwischen der Absolutwinkelposition X' + J und seiner Absolutwinkelposition Y am Ende des Verschraubungsschritts (63) zurückgelegt wird.

3. Verfahren nach Anspruch 1, das einen Schritt (673) zur Aufzeichnung einer Absolutwinkelposition X" des Motors (17) umfasst, die einer geöffneten Winkelposition O des Endorgans (10) entspricht, die nach dem Inanschlagbringen des Getriebes gegen den Anschlag am Ende des Teilschritts (672) zum Antreiben des Motors (17) in der Aufschraubrichtung erhalten wird, wobei das Betriebsspiel in der Aufschraubrichtung ausgeglichen wird, wobei der Schritt (65) zum Neuindexieren einen Schritt zum Steuern des Motors (652) im Uhrzeigersinn zu einer Absolutwinkelposition A umfasst, derart dass: $A = X " + \left(N+1\right) W + J$
wobei W ein vorbestimmter Winkelwert ist, der dem Winkel entspricht, der vom Motor (17) zurückgelegt wird, wenn das Endorgan (10) eine Umdrehung ausführt;
J ein vorbestimmter Winkelwert ist, der dem Winkel entspricht, der vom Motor zwischen der Position, in der das Spiel in der Aufschraubrichtung ausgeglichen wird, und der Position zurückgelegt wird, in der das Spiel in der Verschraubungsrichtung ausgeglichen wird;
N die Ganzzahl der Male ist, die der Winkel W von dem Motor (17) zwischen der Absolutwinkelposition X" + J und seiner Absolutwinkelposition Y am Ende des Schritt (63) zum Anziehen zurückgelegt wird.

4. Verfahren nach einem der Ansprüche 1 bis 3, wobei der Schritt (65) zum Neuindexieren eine Phase (653) zur Überprüfung umfasst, dass der Bediener das Endorgan (10) aus der Mutter außer Eingriff gebracht hat.

5. Verfahren nach Anspruch 4, wobei die Phase (653) zur Überprüfung umfasst:
- eine Echtzeitmessung mindestens einer Information, die für das auf das Endorgan (10) angewandte Verschraubungsmoment repräsentativ ist;
- einen Vergleich der mindestens einen Information, die für das gemessene Moment repräsentativ ist, mit einem vorbestimmten Außereingriffsschwellenwert,
- ein Anhalten des Schritt (65) zum Neuindexieren, wenn die mindestens eine Information, die für das gemessene Moment repräsentativ ist, höher als der Schwellenwert wird.

6. Vorrichtung zur Verschraubung einer Rohranschlussmutter an einem Element, wobei das Rohr sich durch die Mutter erstreckt, wobei die Vorrichtung ein Gehäuse (16), ein drehbares Endorgan (10), das geeignet ist, mit der Mutter zusammenzuwirken, einen Motor (17) und ein Getriebe umfasst, die geeignet sind, das Endorgan anzutreiben, und ein Betriebsspiel aufweisen, wobei das Gehäuse (16) und das Endorgan (10) jeweils eine seitliche Öffnung aufweisen, die, wenn sie zusammenfallen, den Durchgang des Rohrs ermöglichen und somit eine geöffnete Position des Endorgans definieren,
wobei die Vorrichtung zum Durchführen von aufeinanderfolgenden Verschraubungszyklen eingesetzt werden kann und Steuerungsmittel (21) umfasst, die geeignet sind, den Motor (17) drehbar zu steuern, um das Verschrauben der Mutter auszuführen,
die Vorrichtung Neuindexierungsmittel (42) umfasst, die geeignet sind, das Endorgan (10) am Ende eines Anziehens durch eine Drehung in der Verschraubungsrichtung in die geöffnete Position zurückzuführen,
**dadurch gekennzeichnet, dass** die Vorrichtung Folgendes umfasst:
- Mittel (43) zum Messen mindestens einer Information, die für das auf das Endorgan (10) übertragene Aufschraubmoment repräsentativ ist,
- einen Anschlag, wobei das Getriebe sich im hinteren Anschlag gegen den Anschlag befindet, wenn das Endorgan sich in der geöffneten Position befindet, nachdem es von dem Motor in der Aufschraubrichtung angetrieben wurde,
wobei die Steuerungsmittel (21) während eines Verschraubungszyklus für Folgendes geeignet sind:
- Steuern des Motors (17) um einen vorbestimmten Winkel K in der Verschraubungsrichtung;
- Steuern des Motors (17) in der Aufschraubrichtung, bis die Information, die für ein Aufschraubmoment repräsentativ ist, einen vorbestimmten hinteren Anschlagsschwellenwert überschreitet, welcher dem Inanschlagbringen des Getriebes gegen den Anschlag entspricht, wobei das Endorgan sich in der geöffneten Position befindet.

7. Vorrichtung nach Anspruch 6, **dadurch gekennzeichnet, dass** die Neuindexierungsmittel (42) Folgendes umfassen:
- Mittel (46) zur Aufzeichnung der Absolutwinkelposition X, X" des Motors, wenn das Endorgan (10) sich in der geöffneten Position befindet und das Betriebsspiel in der Aufschraubrichtung ausgeglichen wird;
- Mittel zur Messung und/oder zur Berechnung (47) der Ganzzahl N der Male, die der Motor (17) ausgehend von der Absolutwinkelposition X', X" einen vorbestimmten Winkel W zurücklegt, der dem Winkel entspricht, der von dem Motor (17) zurückgelegt wird, wenn das Endorgan (10) eine Umdrehung durchführt;
wobei die Neuindexierungsmittel geeignet sind, den Motor (17) zu einer Absolutwinkelposition A = X', X" + (N+1)W + J zu steuern, um das Endorgan (10) in die geöffnete Position rückzuführen, wobei J ein vorbestimmter Winkelwert ist, der dem Winkel entspricht, der von dem Motor zwischen der Position, in der das Spiel in der Aufschraubrichtung ausgeglichen wird, und der Position zurückgelegt wird, in der das Spiel in der Verschraubungsrichtung ausgeglichen wird.

8. Vorrichtung nach einem der Ansprüche 6 bis 7, **dadurch gekennzeichnet, dass** sie Folgendes umfasst:
- Mittel (45) zur Messung mindestens einer Information, die für das an das Endorgan in der Verschraubungsrichtung übertragene Moment repräsentativ ist;
- Mittel zur Überprüfung des Außereingriffbringens des Endorgans aus der Mutter, wenn die Steuerungsmittel den Motor (17) in der Verschraubungsrichtung steuern, wobei die Mittel zur Überprüfung des Außereingriffbringens des Endorgans aus der Mutter für Folgendes geeignet sind:
- Vergleichen des gemessenen Moments mit einem vorbestimmten Außereingriffsschwellenwert;
- Anhalten des Motors (17), wenn das gemessene Moment den Außereingriffsschwellenwert überschreitet.

9. Vorrichtung nach einem der Ansprüche 6 bis 8, die ferner eine Steuereinrichtung umfasst.

10. Computerprogrammprodukt, das Programmcodeanweisungen zur Durchführung eines Verfahrens nach einem der Ansprüche 1 bis 5 umfasst, wenn das Programm auf der Steuereinrichtung einer Vorrichtung zur Verschraubung nach Anspruch 9 ausgeführt wird.

11. Nichtflüchtiger maschinenlesbarer Datenträger, der ein Computerprogrammprodukt nach Anspruch 10 speichert.

## Claims

1. A method for screwing a nut for connecting a tube to an element by means of a screwing device, said tube extending through said nut, said device comprising a casing (16), a rotary end member (10) able to cooperate with said nut, a motor (17) and a transmission able to drive said end member (10) and having an operating clearance, each of said casing (16) and said end member (10) having a lateral opening enabling, when they coincide, the passage of said tube into the end member (10), and thus defining an open position of the end member (10),
said method comprising at least one screwing cycle comprising at least the following successive steps:
- a step (61) of placing, around the tube, the device in the open position, by making the tube pass into the lateral openings of the casing and of the end member (10);
- a step (62) of engaging the end member (10) with the nut;
- a step (63) of tightening (3) the nut;
- a step (64) of disengaging the end member (10) from the nut;
- a step (66) of removing the device off the tube;
**characterised in that** said method comprises, between the step (64) of disengaging the end member from the nut and the step (66) of removing the device off the tube, a re-indexing step (65) during which said motor brings the end member (10) back to said open position by driving it in rotation in the screwing direction,
said device comprising a stop, said transmission being in rear abutment against said stop when said end member is in the open position after having been driven by said motor in the unscrewing direction, said method comprising a step of measuring in real-time at least one piece of information representative of the unscrewing torque,
said method comprising a step (67, 67') of returning back in rear abutment successively comprising:
- a sub-step (671, 671') of driving said motor (17) in the screwing direction by a predetermined angle K;
- a sub-step (672, 672') of driving said motor (17) in the unscrewing direction until said piece of information representative of an unscrewing torque exceeds a predetermined threshold corresponding to abutment of the transmission against said stop, said end member being in said open position,
said step (67, 67') of returning back in rear abutment being implemented upstream of the step (63) of tightening or following the re-indexing step (65).

2. The method according to claim 1 comprising, upon start-up of the step (63) of tightening, a step (68) for recording an absolute angular position X' of the motor (17) corresponding to an open angular position O of the end member (10), said operating clearance being compensated for in the unscrewing direction, the re-indexing step (65) comprising a step of driving the motor (651) in the clockwise direction to an absolute angular position A, such that: $A = X ′ + \left(N+1\right) W + J$
W being a predetermined angle value corresponding to an angle covered by the motor (17) when the end member (10) performs one revolution;
J being a predetermined angle value corresponding to an angle covered by the motor between the position in which the clearance is compensated for in the unscrewing direction and the position in which the clearance is compensated for in the screwing direction;
N being an integer number of times the angle W is covered by motor (17) between the absolute angular position X'+J and its absolute angular position Y at the end of the step (63) of tightening.

3. The method according to claim 1 comprising a step (673) of recording an absolute angular position X" of the motor (17) corresponding to an open angular position O of the end member (10) obtained after abutment of the transmission against said stop upon completion of the step (672) of driving said motor in the unscrewing direction, said operating clearance being compensated for in the unscrewing direction, the re-indexing step (65) comprising a step (652) of driving the motor in the clockwise direction to an absolute angular position A such that: $A = X ′ ′ + \left(N+1\right) W + J$
W being a predetermined angle value corresponding to the angle covered by the motor (17) when the end member (10) performs one revolution;
J being a predetermined angle value corresponding to the angle covered by the motor between the position in which the clearance is compensated for in the unscrewing direction and the position in which the clearance is compensated for in the screwing direction;
N being the integer number of times the angle W is covered by the motor (17) between the absolute angular position X"+J and its absolute angular position Y at the end of the step (63) of tightening.

4. The method according to one of claims 1 to 3 wherein the re-indexing step (65) comprises a phase (653) of verifying that the operator has disengaged said end member (10) from said nut.

5. The method according to claim 4 wherein said phase (653) of verifying comprises:
- measuring in real-time at least one piece of information representative of the screwing torque applied to said end member (10),
- comparing said at least one measured piece of information representative of the torque with a predetermined disengagement threshold,
- stopping said re-indexing step (65) when said at least one measured piece of information representative of the torque becomes greater than said threshold.

6. A device for screwing a nut for connecting a tube to an element, said tube extending through said nut, said device comprising a casing (16), a rotary end member (10) able to cooperate with said nut, a motor (17) and a transmission able to drive the end member and having an operating clearance, each of said casing (16) and said end member (10) having a lateral opening enabling, when they are coincident, the passage of said tube, and thus defining an open position of the end member,
said device being able to be implemented to carry out successive screwing cycle and comprising drive means (21) able to drive the rotation of the motor (17) so as to complete tightening of the nut,
the device comprising re-indexing means (42) able to bring said end member (10) back to the open position at the end of a tightening, through a rotation in the screwing direction,
**characterized in that** said device comprises:
- means (43) for measuring at least one piece of information representative of the unscrewing torque transmitted to the end member (10),
- a stop, said transmission abutting at the rear against said stop when said end member is in the open position after having been driven by said motor in the unscrewing direction,
said drive means (21) being able, during a screwing cycle, to:
- drive the motor (17) in the screwing direction by a predetermined angle K;
- drive the motor (17) in the unscrewing direction until said piece of information representative of an unscrewing torque exceeds a predetermined rear abutment threshold corresponding to abutment of the transmission against said stop, said end member being in said open position.

7. The device according to claim 6 **characterised in that** the re-indexing means (42) comprise:
- means (46) for recording the absolute angular position X', X" of the motor when the end member (10) is in the open position and said operating clearance is compensated for in the unscrewing direction;
- means (47) for measuring and/or calculating the integer number N of times the motor (17) covers, starting from the absolute angular position X', X", a predetermined angle W corresponding to the angle covered by the motor (17) when the end member (10) performs one revolution;
said re-indexing means being able to drive the motor (17) to an absolute angular position A=X',X"+(N+1)W+J to bring the end member (10) back to the open position, J being a predetermined angle value corresponding to the angle covered by the motor between the position in which the clearance is compensated for in the unscrewing direction and the position in which the clearance is compensated for in the screwing direction.

8. The device according to one of claims 6 to 7 **characterised in that** it comprises:
- means (45) for measuring at least one piece of information representative of the torque transmitted to the end member in the screwing direction;
- means for verifying the disengagement of the end member from the nut when said drive means controls the motor (17) in the screwing direction, said means for verifying the disengagement of the end member from the nut being able to:
- compare the measured torque with a predetermined disengagement threshold value;
- stop the motor (17) when the measured torque exceeds the disengagement threshold value.

9. The device according to any one of claims 6 to 8 comprising a controller.

10. A computer program product, comprising program code instructions for the implementation of a method according to any one of claims 1 to 5, when said program is executed on said controller of a screwing device according to claim 9.

11. A computer readable and non-transitory storage medium, storing a computer program product according to claim 10.
